# EUROPÄISCHE PATENTSCHRIFT

(11) **EP 0 484 993 B1**
(45) Veröffentlichungstag und Bekanntmachung des Hinweises auf die Patenterteilung: **05.01.1994**
(21) Anmeldenummer: 91202539.2
(22) Anmeldetag: 01.10.1991
(51) Int. Cl.: C10J 3/54

(54) **Verfahren zum Regeln des Anfahrens einer Vergasung fester Brennstoffe im Wirbelzustand**
Process for controlling the start-up of a fluidised bed gasification of solid fuel
Procédé pour la régulation de la mise en marche d'une gasification en lit fluidisé d'un combustible solide

(30) Priorität: 07.11.1990 DE 4035293
(43) Veröffentlichungstag der Anmeldung: 13.05.1992
(73) Patentinhaber: METALLGESELLSCHAFT Aktiengesellschaft, 60015 Frankfurt (DE)
(72) Erfinder: Schmitt, Gerhard, W-6384 Schmitten 6 (DE); Mielke, Horst, W-6078 Neu-Isenburg (DE); Herbert, Peter, Dr., W-6000 Frankfurt am Main 50 (DE)

(56) Entgegenhaltungen:
- EP-A- 0 303 851
- DD-A- 257 280
- PATENT ABSTRACTS OF JAPAN vol. 6, no. 63 (C-99)(941)22.04.82

## Beschreibung

Die Erfindung betrifft ein Verfahren zum Regeln des Anfahrens einer Vergasung fester, feinkörniger Brennstoffe mit sauerstoffhaltigem Gas und Wasserdampf im Wirbelzustand in einem Vergasungsreaktor, der am oberen Ende einen Abzugskanal für Produktgas und im unteren Bereich einen Ascheabzug aufweist. Die Vergasung arbeitet bei einem Druck von 1 bis 100 bar.

Ein Verfahren dieser Art ist im US-Patent 4 594 967 beschrieben. Hierbei wirken mehrere Abschnitte des Wirbelbettes in steuerbarer Weise zusammen. Das Anfahren erfolgt zunächst mit Hilfe eines Aufheizbrenners, danach gibt man dem Brennstoff Sauerstoff in unterstöchiometrischer Menge zu, bis man den stationären Vergasungszustand erreicht hat.

Der Erfindung liegt die Aufgabe zugrunde, den Vergasungsreaktor leicht regelbar anzufahren, wobei der Reaktor baulich einfach ausgestaltet sein kann. Erfindungsgemäß gelingt dies beim eingangs genannten Verfahren dadurch, daß man im Reaktor in der Aufheizphase vor der Vergasung ein Asche und feinkörnige Brennstoffe enthaltendes Feststoffgemisch unter Zufuhr von sauerstoffhaltigem Gas bei überstöchiometrischem Sauerstoffangebot im Wirbelzustand verbrennt und dabei die Temperatur im Reaktor bis etwa auf die Solltemperatur der Vergasung erhöht, daß man am Ende der Aufheizphase in einer anschließenden Inertisierungsphase die Zufuhr von sauerstoffhaltigem Gas verringert, ein Inertgas in den Reaktor leitet, den Gehalt an freiem Sauerstoff im Produktgas praktisch auf Null reduziert und dabei die Temperatur praktisch konstant hält, und daß man nach der Inertisierungsphase in die Vergasung übergeht, wobei man Sauerstoff oder sauerstoffhaltiges Gas und ggf. Wasserdampf in den Reaktor leitet, die Brennstoffzufuhr erhöht und die im Bereich von 600 bis 1500°C liegende, im oberen Bereich des Reaktors oder im Abzugskanal gemessene Solltemperatur der Vergasung nach einer Einstellzeit praktisch konstant hält und bei zu niedriger Temperatur die Zufuhr an festem Brennstoff verringert und bei zu hoher Temperatur die Zufuhr an Brennstoff steigert. Im stationären Vergasungsbetrieb vermeidet man das Absinken der Temperatur, da sonst das Produktgas unerwünschte Schwelprodukte enthalten würde.

In der Aufheizphase steigert man die Temperatur allmählich. Bei einem Reaktor mit Ausmauerung empfehlen sich Temperatursteigerungen pro Stunde von etwa 40 bis 120°C. Bei zu hoher Temperatur wird die Zufuhr von festem Brennstoff verringert und bei zu niedriger Temperatur die Zufuhr von festem Brennstoff gesteigert, weil ein überstöchiometrisches Sauerstoffangebot im Vergasungsreaktor vorhanden ist. Vor allem aus ökonomischen Gründen ist es vorteilhaft, in der Aufheizphase Luft als sauerstoffhaltiges Gas in den Reaktor zu leiten. Etwa dann, wenn die Aufheizphase beendet und die Solltemperatur der Vergasung erreicht ist, verringert man die Zufuhr an sauerstoffhaltigem Gas und leitet in einer Inertisierungsphase in zunehmender Menge Inertgas in den Reaktor. Die dabei insgesamt zugeführte Gasmenge bleibt zumeist ungefähr konstant. Bei diesem Inertgas handelt es sich üblicherweise um zurückgeführtes Produktgas, Stickstoff oder Kohlendioxid.

Wenn während der Inertisierungsphase im Reaktor genügend mit Inertgas gespült worden ist, damit der Sauerstoffgehalt im Produktgas verschwindet, kann die Vergasung beginnen. Hierbei leitet man ein Vergasungsmittelgemisch in den Reaktor, das hauptsächlich aus Sauerstoff (z.B.. auch Luft) und mehr oder weniger Wasserdampf bestent. Zu Beginn der Vergasung, in der Einstellzeit, wird man dem Reaktor abnehmende Mengen an Inertgas (z.B. N₂ oder CO₂) zuführen. Gleichzeitig gibt man dem Reaktor mehr Brennstoff auf und verringert den Anteil der zugeführten Asche bis auf Null. Falls der Brennstoff, z.B. Braunkohle, selbst viel Wasser enthält, kann man den Anteil des Wasserdampfs im Vergasungsmittelgemisch verringern und eventuell ganz weglassen. Wenn die Vergasung den stationären Zustand erreicht hat, wird die Temperatur mit einem Schwankungsbereich von ± 40°C konstant gehalten, was durch Regeln der Brennstoffzufuhr geschieht.

Als zusätzliche Maßnahme zum Regeln der Temperatur im Reaktor kann man die Zufuhr von Wasserdampf variieren, was sowohl in der Aufheizphase als auch beim Inertisieren und beim Vergasen möglich ist.

Ausgestaltungsmöglichkeiten des Verfahrens werden mit Hilfe der Zeichnung erläutert. Es zeigt:
- Fig. 1: die Vergasungsanlage in schematischer Darstellung,
- Fig. 2a: den Temperaturverlauf beim Anfahren und
- Fig. 2b: eine Möglichkeit der Einstellung der Brennstoff- und Betriebsmittelzufuhr beim Anfahren.

Im Reaktor (1) der Fig. 1 werden feste Brennstoffe im Wirbelzustand vergast, die durch eine Fördereinrichtung (2) eingespeist werden. Als feste Brennstoffe können z.B. Kohle, Braunkohle oder Torf verwendet werden. Aus einem Vorratsbunker (3) werden die Brennstoffe oder auch Inertmaterial über eine Dosiereinrichtung (4), z.B. eine Zellenradschleuse, herangeführt. Über dem Vorratsbunker (3) befindet sich ein Behälter (6) für die zu vergasenden Brennstoffe sowie ein Behälter (7) für Inertmaterial, insbesonder Asche oder Sand. Zur Vereinfachung wird in den nachfolgenden Erläuterungen davon gesprochen, daß es sich beim zu vergasenden Brennstoff um Kohle und beim Inertmaterial um Asche handelt.

Im unteren Bereich weist der Reaktor (1) eine Verteilkammer (9) für Gase und/oder Wasserdampf auf, die durch die Leitung (10) einströmen. Durch einen Rost (11) treten diese Fluide in den Reaktor (1) ein. Eine Abzweigleitung (12) mit einem Ventil (13) ermöglicht die dosierte Zufuhr dieser Fluide gleichzeitig auch in einen Bereich oberhalb des Rostes (11).

Im stationären Vergasungszustand bildet sich im Reaktor (1) eine zirkulierende Wirbelschicht aus, wobei ein Gemisch aus Produktgas und Feststoffen durch den Abzugskanal (15) in einen Zyklon (16) gelangt und dort getrennt wird. Das Produktgas strömt durch die Leitung (17) zu einem Abhitzekessel (18) und steht in der Leitung (19) zur weiteren Verwendung zur Verfügung. Da das Produktgas reich an den Komponenten H₂ und CO ist, kann es z.B. zu Synthesegas aufgearbeitet werden.

Im Zyklon (16) abgeschiedene Feststoffe fließen in der Leitung (20) zurück zum Reaktor (1). Asche mit geringem Restgehalt an Kohlenstoff gelangt durch ein Rohr (22), das zentral durch die Verteilkammer (9) geführt ist, in die Aschekammer (23) und wird periodisch durch die Leitung (24) abgezogen.

Mit der Sammelleitung (10) sind eine Wasserdampfleitung (26), eine Sauerstoffleitung (27), eine Luftleitung (28) und eine Inertgasleitung (29) verbunden. Jede dieser Leitungen (26) bis (29) weist ein Regelventil (30) und eine Meßeinrichtung (31) zum Bestimmen der durchfließenden Menge auf. Von einem Steuergerät (35) aus werden die Regelventile (30) über Signalleitungen (32) betätigt, die durch die jeweilige Leitung fließende Menge wird vom Meßgerät (31) aus durch eine Signalleiung (33) dem Steuergerät (35) mitgeteilt. Eine Temperaturmeßeinrichtung (34) stellt die Temperatur im Abzugskanal (15) fest und diese Information gelangt durch die Signalleitung (36) in das Steuergerät (35). Von hier aus erfolgt durch halbautomatische oder vollautomatische Steuerung in noch zu beschreibender Weise die Regelung der Temperatur. Hierbei wird die Zufuhr von Kohle zum Reaktor (1) über die Steuerleitung (37) geregelt. Einzelheiten der Möglichkeiten, wie diese Regelung erfolgt, werden mit Hilfe der Fig. 2a und 2b erläutert.

In Fig. 2a gibt die vertikale Achse (T) die Temperatur (z.B. in °C) an, die horizontale Achse (t) ist übereinstimmend für Fig. 2a und 2b die Zeitachse (Werte z.B. in Stunden). Die vertikale Achse (M) der Fig. 2b betrifft Mengen (z.B. in kg/h) von Stoffen, die dem Reaktor (1) zeitabhängig zugeführt werden. Die durchgezogene Linie (a) gibt den Verlauf der Luftzufuhr durch die Leitung (28) wieder, Linie (b) gehört zu dem durch die Leitung (29) herangeführten Inertgas, die strichpunktierte Linie (c) gehört zur Kohleeinspeisung und die punktierte Linie (d) gehört zum Wasserdampf, der durch die Leitung (26) strömt.

Für die erste Erwärmung gibt man Asche in den Reaktor (1), verwirbelt diese mit Heißluft und setzt später einen Anfahrbrenner (40) in Betrieb. Diesem Brenner (40) führt man gasförmigen oder flüssigen Brennstoff, z.B. Erdgas oder Heizöl, durch die Leitung (41) zu und speist Luft durch die Leitung (42) ein. Die in der Meßeinrichtung (34) gemessene Temperatur steigt dadurch allmählich an, bis man dann beim Zeitpunkt (A) Kohle aus dem Bunker (3) in dosierter Menge über die Zellenradschleuse (4) dem Reaktor (1) zuführt. In der nun beginnenden Aufheizphase mit Kohlezufuhr verbrennt die durch Luftzufuhr verwirbelte Kohle bei Sauerstoffüberschuß im Reaktor, wodurch die Temperatur weiter gesteigert wird. Der Anfahrbrenner (40) kann abgeschaltet werden und der Anteil an zugeführter Asche geht gegen Null. Bei zu steilem Temperaturanstieg verringert man die Zufuhr an Kohle zum Reaktor und erhöht sie dann, wenn der Temperaturanstieg unter dem gewünschten Verlauf zurückbleibt. Zur Korrektur einer zu hohen Temperatur kann auch Wasserdampf in den Reaktor geleitet werden. Der Sollwert der Temperatur kann im Steuergerät (35) durch manuelle Regelung oder aber durch automatische Berechnung vorgegeben sein.

Der Temperaturanstieg in der Aufheizphase erfolgt so lange, bis der Sollwert der Vergasungstemperatur erreicht oder leicht überschritten ist. In Fig. 2a ist dies der Zeitpunkt (B). Nunmehr setzt die Inertisierungsphase ein, um den Sauerstoffgehalt im Produktgas verschwinden zu lassen. Bei konstanter Temperatur wird hierfür die Zufuhr von Luft durch die Leitung (28) zum Reaktor (1) verringert und gleichzeitig die Menge an Inertgas erhöht. Dabei sorgt man dafür, daß die Gesamtmenge an Luft und Inertgas etwa konstant bleibt. In Fig. 2a bezeichnet der Zeitpunkt (C) die Stelle, bei welcher der Sauerstoffgehalt im Produktgas bis auf 0 abgenommen hat und die Inertisierungsphase zu Ende ist. Ein nicht dargestelltes Analysengerät stellt den Sauerstoffgehalt im Produktgas des Kanals (15) fest.

Nun kann der Vergasungsbetrieb begonnen werden, dafür ist zunächst eine als Einstellzeit bezeichnete Startphase nötig, die zwischen den Punkten (C) und (D) liegt. Hierbei wird die Zufuhr von Kohle und von sauerstoffhaltigem Gas gesteigert, während man die Inertgaszufuhr allmählich abschaltet. Schließlich können wachsende Mengen an Wasserdampf in die Vergasung geleitet werden, vgl. die punktierte Linie (d) in Fig. 2b. Diese Regelungen können automatisch oder von Hand vorgenommen werden. Gleichzeitig wird dafür gesorgt, daß die Temperatur entweder praktisch konstant bleibt oder in der Einstellzeit nur wenig absinkt und dann konstant bleibt, vgl. die Linien (m) und (n) in Fig. 2a.

Im stationären Vergasungsbetrieb, der zum Zeitpunkt (D) beginnt, werden dem Reaktor (1) im Idealfall gleichbleibende Mengen an Kohle, Wasserdampf und Sauerstoff (z.B. in Form von Luft) zugeführt, wobei man beispielsweise pro Nm³ Sauerstoff 1 kg Wasserdampf einsetzt. Wenn Braunkohle oder Torf vergast werden, die sehr wasserhaltig sind, kann die Zufuhr von Wasserdampf verringert werden oder eventuell ganz entfallen.

Im Vergasungsbetrieb erfolgt die Temperaturregelung durch Regeln der Kohlezufuhr über die Zellenradschleuse (4), wobei man dem Reaktor (1) bei zu hoher Temperatur mehr Kohle und bei zu niedriger Temperatur weniger Kohle aufgibt. Es empfiehlt sich, die Temperatur während der Vergasung mit einem Schwankungsbereich von ± 40°C und vorzugsweise ± 30°C konstant zu halten.

### Beispiel

In einer der Zeichnung entsprechenden Anlage werden pro Stunde 21318 kg Kohle vergast. Der Reaktor (1) hat einen Durchmesser von 2,5 m und eine Höhe über dem Rost (11) von 15 m. Bei der zu vergasenden Kohle handelt es sich um ein Kohlegemisch mit einem unteren Heizwert von 5579 kcal/kg, einem Wassergehalt von 24 Gew.-% und einem Aschegehalt von 8,3 Gew.-%. Die Kohle weist folgende Elementaranalyse auf (wasser- und aschefrei):

Die Verbrennung und Vergasung erfolgt ohne technisch reinem Sauerstoff nur mit Luft, Stickstoff und Wasserdampf. Auf die Zufuhr von Sekundärluft durch die Leitung (12) wird verzichtet.

Zum ersten Anwärmen bis etwa 350°C wird Heißluft von 420°C in den Reaktor geleitet, der in steigender Menge bis zu 1000 kg Asche enthält. Danach tritt zusätzlich der Brenner (40) in Tätigkeit, dem man in steigender Menge bis zu 361 kg/h Heizöl zuführt. Nach 8 Stunden des Anwärmens wird im Kanal (15) die Temperatur von 600°C erreicht, bei welcher die Zufuhr von Kohle in den Reaktor beginnt; dies entspricht dem Punkt (A) der Fig. 2a und 2b. In der nachfolgenden Tabelle werden die dem Reaktor zu verschiedenen Zeiten zugeführten Kohle- und Betriebsmittelmengen (in kg/h) angegeben, zusammen mit den Temperaturen im Kanal (15). Die Punkte (A) bis (D) beziehen sich auf Fig. 2a und 2b, auch ist der zeitliche Verlauf der Stoffmengen, die dem Reaktor zugeführt werden, Fig. 2b zu entnehmen.

Im Kanal (15) beträgt die Gaszusammensetzung zu verschiedenen Zeiten:

Zum Zeitpunkt (D), d.h. bei Beginn des stationären Vergasungsbetriebs, wird ein Produktgas mit folgender Zusammensetzung erzeugt:
- CH₄: 2,5 Vol.-%
- H₂: 14,7 Vol.-%
- CO: 20,8 Vol.-%
- CO₂: 7,0 Vol.-%
- N₂: 48,8 Vol.-%
- H₂O: 6,2 Vol.-%

Zum Regeln der Temperatur im Bereich zwischen den Zeitpunkten (A) und (B), während 38767 Nm³/h Verbrennungsluft aufgewendet werden, ist zu berücksichtigen, daß bei einer Erhöhung bzw. Erniedrigung der Temperatur um 10°C gegenüber dem Sollwert die Kohlezufuhr um 20 kg/h verringert bzw. erhöht werden muß, um wieder auf den Sollwert zu kommen. Während der stationären Vergasung bei einer Solltemperatur von 920°C, einer Kohlemenge von 21318 kg/h und einer Luftmenge von 38767 kg/h ist bei einer Änderung der Temperatur um 10°C die Kohlezufuhr um 150 kg/h zu verändern, um wieder die Solltemperatur zu erreichen.

## Patentansprüche

1. Verfahren zum Regeln des Anfahrens einer Vergasung fester, feinkörniger Brennstoffe mit sauerstoffhaltigem Gas und Wasserdampf im Wirbelzustand in einem Vergasungsreaktor, der am oberen Ende einen Abzugskanal für Produktgas und im unteren Bereich einen Ascheabzug aufweist, dadurch gekennzeichnet, daß man im Reaktor in der Aufheizphase vor der Vergasung ein Asche und feinkörnige Brennstoffe enthaltendes Feststoffgemisch unter Zufuhr von sauerstoffhaltigem Gas bei überstöchiometrischem Sauerstoffangebot im Wirbelzustand verbrennt und dabei die Temperatur im Reaktor bis etwa auf die Solltemperatur der Vergasung erhöht, daß man am Ende der Aufheizphase in einer anschließenden Inertisierungsphase die Zufuhr von sauerstoffhaltigem Gas verringert, ein Inertgas in den Reaktor leitet, den Gehalt an freiem Sauerstoff im Produktgas praktisch auf Null reduziert und dabei die Temperatur praktisch konstant hält, und daß man nach der Inertisierungsphase in die Vergasung übergeht, wobei man Sauerstoff oder sauerstoffhaltiges Gas und ggf. Wasserdampf in den Reaktor leitet, die Brennstoffzufuhr erhöht und die im Bereich von 600 bis 1500°C liegende, im oberen Bereich des Reaktors oder im Abzugskanal gemessene Solltemperatur der Vergasung nach einer Einstellzeit praktisch konstant hält und bei zu niedriger Temperatur die Zufuhr an festem Brennstoff verringert und bei zu hoher Temperatur die Zufuhr an Brennstoff steigert.

2. Verfahren nach Anspruch 1, dadurch gekennzeichnet, daß man in der Aufheizphase die Temperatur allmählich steigert, bei zu hoher Temperatur die Zufuhr von festem Brennstoff verringert und bei zu niedriger Temperatur die Zufuhr von festem Brennstoff steigert.

3. Verfahren nach Anspruch 1, dadurch gekennzeichnet, daß man während der Vergasung nach der Einstellzeit die Temperatur mit einem Schwankungsbereich von ± 40°C konstant hält.

4. Verfahren nach Anspruch 1, dadurch gekennzeichnet, daß man in der Aufheizphase Luft als sauerstoffhaltiges Gas in den Reaktor leitet.

5. Verfahren nach Anspruch 1, dadurch gekennzeichnet, daß man während der Inertisierungsphase Stickstoff, Kohlendioxid oder Produktgas als Inertgas verwendet.

6. Verfahren nach Anspruch 1 oder einem der folgenden, dadurch gekennzeichnet, daß man während der Inertisierungsphase die Gesamtmenge an sauerstoffhaltigem Gas und Inertgas praktisch konstant hält.

## Claims

1. A process of controlling the starting up of the gasification of fine-grained solid fuels, which are treated in a fluidized state with oxygen-containing gas and water vapor in a gasifying reactor, which is provided at its top end with a duct for discharging product gas and at its bottom portion with means for withdrawing ash, characterized in that during the heating-up phase preceding the gasification a mixture of solids comprising ash and fine-grained fuels is combusted in a fluidized state in the reactor with a supply of oxygen-containing gas to provide a hyperstoichiometric supply of oxygen and the temperature in the reactor is thus increased approximately to the temperature desired for the gasification, the heating-up phase is immediately succeeded by an inertizing phase, in which the supply rate of oxygen-containing gas is decreased and an inert gas is supplied to the reactor and the content of free oxygen in the product gas is decreased virtually to zero whereas the temperature is maintained virtually constant, and the inertizing phase is succeeded by the gasification, in wnich oxygen or oxygen-containing gas and optionally steam are fed to the reactor, the fuel supply rate is increased and the temperature desired for the gasification, which when measured in the top portion of the reactor or in the discharge duct lies in the range from 600 to 1500°C, is maintained virtually constant after a time for temperature adjustment, and in which the supply rate of solid fuel is decreased when the temperature is too low and the supply rate of fuel is increased when the temperature is too high.

2. A process according to claim 1, characterized in that the temperature is gradually increased during the heating-up phase, in which the supply rate of solid fuel is decreased when the temperature is too high and the supply of solid fuel is increased when the temperature is too low.

3. A process according to claim 1, characterized in that the temperature is maintained constant within a fluctuation range of ±40°C during the gasification after the adjusting time.

4. A process according to claim 1, characterized in that air as an oxygen-containing gas is fed to the reactor in the heating-up phase.

5. A process according to claim 1, characterized in that carbon dioxide or product gas is used as an inert gas during the inertizing phase.

6. A process according to claim 1 or any of the following claims, characterized in that the total rate of oxygen-containing gas and inert gas is maintained virtually constant during the inertizing phase.

## Revendications

1. Procédé de régulation de la mise en marche d'une gazéification de combustible solide en grains fins par du gaz contenant de l'oxygène et de la vapeur d'eau à l'état fluidisé dans un réacteur de gazéification qui comporte, à l'extrémité supérieure, un canal d'évacuation du gaz produit et, dans la partie inférieure, une évacuation de cendres, caractérisé en ce qu'il consiste à brûler, à l'état fluidisé dans le réacteur, avec une hyperstoechiométrie d'oxygène, pendant la phase de chauffage avant la gazéification, un mélange de matières solides contenant une cendre et du combustible à grains fins avec apport de gaz contenant de l'oxygène et à porter ainsi la température dans le réacteur à peu près à la température de consigne de la gazéification, à diminuer à la fin de la phase de chauffage, dans une phase ultérieure d'inactivation, l'apport de gaz contenant de l'oxygène, à envoyer un gaz inerte dans le réacteur, à réduire pratiquement à zéro la teneur en oxygène libre du gaz produit et à maintenir ainsi pratiquement constante la température et à passer, après la phase d'inactivation à la gazéification en envoyant de l'oxygène ou du gaz en contenant et éventuellement de la vapeur d'eau dans le réacteur, en augmentant l'apport de combustible et en maintenant pratiquement constante, après une durée de réglage, la température de consigne de la gazéification de l'ordre de 600 à 1550°C mesurée dans la partie supérieure du réacteur ou dans le canal d'évacuation et, si la température est trop basse, à diminuer l'apport de combustible solide et si elle est trop haute, à augmenter l'apport de combustible.

2. Procédé suivant la revendication 1, caractérisé en ce qu'il consiste à élever peu à peu la température dans la phase de chauffage, à diminuer l'apport de combustible solide si la température est trop haute et à augmenter l'apport de combustible solide si la température est trop basse.

3. Procédé suivant la revendication 1, caractérisé en ce qu'il consiste à maintenir constante pendant la gazéification, après la durée de réglage, la température avec une plage de fluctuation de ± 40°C.

4. Procédé suivant la revendication 1, caractérisé en ce qu'il consiste à envoyer au réacteur dans la phase de chauffage, de l'air en tant que gaz contenant de l'oxygène.

5. Procédé suivant la revendication 1, caractérisé en ce qu'il consiste à utiliser comme gaz inerte pendant la phase d'inactivation de l'azote, du dioxyde de carbone ou du gaz produit.

6. Procédé suivant la revendication 1 ou l'une des suivantes, caractérisé en ce qu'il consiste à maintenir pratiquement constante pendant la phase d'inactivation la quantité totale de gaz contenant de l'oxygène et du gaz inerte.
